# EUROPÄISCHE PATENTSCHRIFT

(11) **EP 1 341 424 B1**
(45) Veröffentlichungstag und Bekanntmachung des Hinweises auf die Patenterteilung: **01.08.2007**
(21) Anmeldenummer: 01999293.2
(22) Anmeldetag: 09.11.2001
(51) Int. Cl.: A24D 3/04, A24D 3/06

(54) **RAUCHPRODUKT MIT HOHLMUNDSTÜCK - TABAKFILTER**
SMOKING PRODUCT COMPRISING A TOBACCO FILTER WITH A HOLLOW MOUTHPIECE
ARTICLE A FUMER POURVU D'UN FILTRE EN TABAC A EMBOUT CREUX

(30) Priorität: 05.12.2000 DE 10060234
(43) Veröffentlichungstag der Anmeldung: 10.09.2003
(73) Patentinhaber: Reemtsma Cigarettenfabriken GmbH, 22761 Hamburg (DE)
(72) Erfinder: HENNING, Paul-Georg, 25451 Quickborn (DE); GURKE, Inga, 22763 Hamburg (DE); KNORR, Solvey, 22547 Hamburg (DE)
(74) Vertreter: UEXKÜLL & STOLBERG
(86) Internationale Anmeldenummer: PCT/EP2001/013030
(87) Internationale Veröffentlichungsnummer: WO 2002/045531

(56) Entgegenhaltungen:
- EP-A- 0 539 191
- DE-A- 4 403 018
- FR-A- 1 270 093
- FR-A- 2 260 302
- US-A- 4 924 887
- US-A- 5 115 823

## Beschreibung

Die Erfindung betrifft eine Filtercigarette gemäß Oberbegriff des Patentanspruchs 1.

Filter für Tabakrauch, die gänzlich aus Tabak bestehen sind seit langem bekannt. Sie besitzen gute Filtereigenschaften und sind für viele Raucher aus Gründen wie biologische Abbaubarkeit, natürliche Herkunft, ökologische Aspekte besonders attraktiv. Durch Einsetzen hocharomatischer Tabake führt dies zu verbesserten Geschmackseigenschaften des Tabakrauches.

Nachteil von herkömmlichen Tabakfiltern ist, dass der Tabak mit den Lippen und der Zunge des Verbrauchers direkt in Berührung gelangt, was zum Anhaften von Tabak führt und zu sensorischen Irritationen führt. Auch die optische Anmutung des Tabakfilters stößt häufig auf Ablehnung.

Die EP 0 232 166 A2 beschreibt ein Verfahren zur Herstellung einer Filtercigarette mit einem Tabakfilter, wobei das mundseitige Filterende des Tabakfilters mit einem Bindemittel verfestigt wird, um das Auskrümeln von Tabak zu vermeiden.

Die DE 37 15 257 beschreibt eine Ganztabakcigarette mit einem ventilierten Tabakfilter mit einem großen Anteil von expandiertem Tabak, der übermäßig verdichtet ist.

Diese Verfahren und Vorgehensweisen sind jedoch umständlich und unwirtschaftlich und vermeiden nicht den direkten Kontakt des Konsumenten mit dem Tabak. Der Raucher ist weiterhin mit der Tabakoberfläche in Kontakt. Zudem stört die optische und haptische Wahrnehmung der tabakartigen Querschnittsfläche des mundseitigen Filterendes sowie die Unebenheit und mangelnde Festigkeit des Tabakfilters.

Die DE 44 03 018 A offenbart einen Filter für Cigaretten, Pfeifen oder dergleichen, wobei zwischen dem Filtermaterial und dem Filterauslaß ein Aromastoff in Form eines geschmacksintensiven Tabaks vorgesehen ist.

Die EP 0 539 191 A offenbart eine Filtercigarette mit einem mehrteiligen Filter, der unter anderem einen Hohlfilter enthält, wobei die Öffnung des Hohlfilters durch einen Stopfen oder einen faserigen Filterabschnitt verschlossen ist.

Die FR 2 260 302 A offenbart eine Cigarettenspitze, in die als Filtermaterial ein Tabakstrang eingesteckt werden kann.

Der Erfindung liegt die **Aufgabe** zu Grunde, eine herkömmliche Filtercigarette, bei der ein Filterelement mit einem Umwickelpapier direkt mit dem Tabakstrang verbunden ist, mit einem sensorisch verbesserten und dabei einwandfreien Rauchgenuss bereitzustellen und dabei die Filtereigenschaften im Vergleich zu der Verwendung herkömmlicher Filtermaterialien zu verbessern. Gleichzeitig sollen die labialen und lingualen Störeinflüsse herkömmlicher Tabakfilter vermieden werden; ferner soll die Filterkonstruktion in ihren physikalischen Eigenschaften (Stopfdichte des Tabaks und Zugwiderstand) denen von herkömmlichen Filtercigaretten entsprechen.

Weitere vorteilhafte Merkmale sind in den Unteransprüchen aufgeführt.

Ein wesentlicher Vorteil der Erfindung besteht in der Vermeidung von lingualen, labialen und haptischen Irritationen durch Einsatz des mundseitigen Hohlfilterteils, das außerdem durch seine Oberflächenglätte angenehme haptische und optische Eigenschaften aufweist. Ein weiterer Vorteil der Erfindung ist es, dass durch den Einsatz von aromatischen Tabaken im Tabakfilter ein deutlich verbesserter Geschmack erzielt wird. Gleichzeitig ermöglicht diese Maßnahme eine deutliche Reduzierung der Materialeinsatzkosten, da im Strang weniger aromatische und damit kostengünstigere Tabake zum Einsatz kommen können. Demzufolge ist das Wesen der Erfindung die Ausbildung des Filtrationssystems aus einmal einem Tabakfilter und zum anderen einem Hohlfilter.

Zusätzlich werden mit der vorliegenden Erfindung besondere Strömungseigenschaften des Filters ausgenutzt.

Ein weiterer Vorteil besteht in der verbesserten Optik durch den erhöhten Abstand der Tabakoberfläche vom mundseitigen Filterende. Zudem werden durch den Einsatz eines Hohlfilterteils in einem Tabakfilter Materialkosten für die hocharomatischen Filtertabake eingespart.

Als aromatische Tabakfiltermaterialien werden Tabake von guter Blattqualität, wie z.B. Tabake mit einem sehr geringen Anteil an expandierten Tabaken, Rippen- oder Folientabaken oder Tabake, die zuvor einer Aromaanreicherung unterzogen wurden, eingesetzt. Die aromatische Tabakportion im Tabakfilterelement reduziert deutlich den negativen Geschmackseindruck gegenüber einteiligen künstlichen Filterelementen. Zur Aromaanreicherung des Tabakfiltermaterials können thermische Verfahren auf an sich bekannte Weise angewendet werden.

Das Strangumhüllungsmaterial kann in einer Ausführungsform aus mindestens einer Umhüllungslage rekonstituiertem Tabak oder natürlichem Tabakblatt bestehen, wobei das Deckblatt in einer spiralförmigen Wickelung angebracht ist.

Es folgt eine Kurzbeschreibung der Figuren, die in der anschließenden Beschreibung und den Ausführungsbespielen näher erläutert werden. Es zeigen:
- **Figur 1**: ein Rauchprodukt mit Tabakfilter und Hohlfiltermundstück
- **Figur 2**: ein Rauchprodukt nach Figur 1 mit Ventilationszone
- **Figur 3**: ein Rauchprodukt nach Figur 1 oder 2 mit einem Vorfilter
- **Figur 4**: ein Rauchprodukt mit Tabakfilter im Filterkern
- **Figur 5**: verschiedene Hohlfiltergeometrien

**Figur 1** zeigt eine erste Ausführungsform mit einem Tabakstrang 1 und einem Tabakfilterabschnitt 2, an den mundseitig ein Hohlfilterteil 3 angesetzt ist, der eine der in **Figur 5** gezeigten Querschnittsformen haben kann. Die Tabakrauchströmung wird durch den Hohlfilter nach dem Coanda-Effekt so gelenkt, dass die Strömung entlang einer festen Oberfläche erfolgt. Dieser Wirbelgrenzflächeneffekt erzeugt neben der rauchstrombedingten hohen Aromaqualität eine zusätzlich erhöhte Kondensatabscheidung an der Oberfläche des Hohlfilters, ohne dass dieser eine zusätzliche Zugwiderstandserhöhung bewirkt.

Zur Reduzierung der Kondensat- und Nikotinwerte kann der Tabakfilter, wie es in **Figur 2** gezeigt ist, ventiliert werden. Die Anordnung der Ventilationsmittel z.B. eine Perforationsreihe 7 ist vorzugsweise am strangseitigen Filterende vorgesehen. Sowohl der Hauptstromrauch als auch die zugeführte Ventilationsluft durchströmen dann den aromareichen Tabak über eine längstmögliche Strecke, was zur maximalen Aromaanreicherung des dem Konsumenten zugeführten Rauchstromes führt.

**Figur 3** zeigt ein Rauchprodukt mit einem ventilierten Tabakfilterabschnitt 2 und einem mundseitig anschließenden Hohlfilter 3, wobei vor dem Tabakfilterabschnitt 2 an der Seite des Tabakstrangs 1 ein Vorfilter 6 angebracht ist, der zur Vorfilterung des Tabakrauches und /oder zur Ventilation dient: Somit kann im Segment der Lights- und Ultralights Rauchprodukte ein erfindungsgemäßes Tabakfiltersystem eingesetzt werden. Der Vorfilter 6 kann z.B. aus Cellulose, Celluloseacetat, aktivkohlehaltigem Papier, aktivkohlehaltigem Celluloseacetat, Polyolefinen wie Polyethylen oder Polypropylen beschaffen sein. Das Material des Vorfilters 6 kann mit Aromen oder funktionellen Additiven versetzt sein.

In einer weiteren nicht dargestellten Ausfiihrungsform ist mundseitig zum Tabakfilterabschnitt ein geschlossenes Strömungsfilterelement aus bekannten Filtermaterial (Polyethylen, gekreppte Cellulose, Celluloseacetat) angebracht. Die aromatische Tabakportion im Tabakfilterelement reduziert deutlich den negativen Geschmackseindruck gegenüber einteiligen herkömmlichen Filterelementen.

**Figur 4** zeigt ein Rauchprodukt mit einem Koaxial- oder Corefilter mit Tabakkern 8 und Mantel 9 aus anderem Filtermaterial beispielsweise Celluloseacetat. Man erkennt, dass der Mantel 9 vom Tabakstrang 1 bis zum mundseitigen Ende der Cigarette reicht, während der vom Mantel umhüllte Tabakkern 8 im Abstand zum mundseitigen Filterende endet, so dass in diesem Bereich der Hohlfilter 3 gebildet ist.

Der Hohlfilter 3 ist entweder ein hohles Rohr oder ein Stutzen gemäß **Figur 5a**, oder ein Rohr oder Stutzen mit konzentrischem Innenrohr gemäß **Figur 5b**. Das Innenrohr 4 hat bei der Ausführungsform nach **Figur 5b** einen kreisförmigen Querschnitt, während der Querschnitt bei der Ausführungsform nach **Figur 5c** eine rechteckige Form und nach der **Figur 5d** eine weitere geometrische Form aufweist. Es sind auch andere Querschnittsformen für das Innenrohr 4 möglich. Die **Figuren 5e und 5f** zeigen ferner Stege 5, die das Innenrohr 4 in einem äußeren Hohlfilterteil 3 tragend abstützen.

Es wird darauf hingewiesen, dass sich die Ausführungsform nach **Figur 5f** von der Ausführungsform nach **Figur 5e** dadurch unterscheidet, dass das Innenrohr 4 beispielsweise mit Celluloseacetat gefüllt ist. Auch hierbei verbessert der vorgeschaltete Tabakfilter die negativen Gesamteindrücke der üblichen gänzlich aus Filtermaterial wie Papier oder Kunststoff bestehenden Filter.

### Beispiel 1:

Der Tabak, welcher im Filter eingesetzt wird, wird für einen Zeitraum zwischen 1 Minute und 15 Minuten auf eine Tabaktemperatur zwischen 60°C und 150°C, vorzugsweise 80°C gebracht und einer hohen relativen Feuchte ausgesetzt und mit einer Schnittbreite von 0,3 mm bis 0,6 mm geschnitten.
Der Tabakfilter erhält mundseitig einen Hohlfilterteil, ein sogenannter Recessfilter, und wird an einer herkömmlichen Cigarettenmaschine mit dem Tabakstrang mittels eines Umwickelpapiers verbunden. Die Cigaretten besitzen eine attraktive optische Anmutung und es treten beim Rauchen keine lingualen oder labialen Störeinflüsse auf.

**Beispiel 2:** 200 kg Tabak werden einer Casingaufbereitung unterzogen, in einer feinen Schnittbreite von 0,3 mm bis 0,6 mm geschnitten und zu Filterteilen weiterverarbeitet. Der mundseitige Hohlfilterteil besteht aus Polyethylen, wobei die innere Röhre über drei Stege an die Außenwand des Hohlfilters verbundenen ist. Die Tabakfilter- und Hohlfilterteile werden zu Doppelfiltern verarbeitet und mit Hilfe eines Umwickelpapiers an den Tabakstrang angesetzt. Der umhüllte Tabakstrang enthielt eine Tabakmischung mit einem hohen Anteil an Rippen und preisgünstigen Tabaken. Der Zugwiderstand des erfinderischen Filters betrug 82 mm WS, lag also im Bereich der Zugwiderstände von Filtern aus herkömmlichen Materialien. Eine sensorische Prüfung in einer Gruppe von 12 freiwilligen Testpersonen ergab, dass die erfindungsgemäße Cigarette gegenüber einer Cigarette mit einstückigem Tabakfilter ohne Hohlmundstück einen deutlich besseren Geschmack zeigte. Des weiteren wurden die Testpersonen nach ihren optischen und haptischen Eindrücken befragt. Es ergab sich eine einstimmige Meinung, dass sowohl der optische, haptische und linguale bzw. labiale Störeindruck gegenüber der Vergleichscigarette deutlich gemindert ist.

## Patentansprüche

1. Rauchprodukt bestehend aus einem umhüllten Tabakstrang und einem an diesen anschließendem Filtrationssystem, das durch ein Umwickelpapier mit dem Tabakstrang verbunden ist, wobei das Filtrationssystem ein Tabakfilterteil enthält, **dadurch gekennzeichnet, dass**
a) das Filtrationssystem zur Verbesserung der sensorischen Eigenschaften zusätzlich einen Hohlfilter (3) aufweist, welcher mundseitig an den Tabakfilterteil (2) koaxial angesetzt ist,
b) der Filter aus aromatischen Tabaken ohne Verwendung von Mittelrippe, rekonstituiertem oder expandiertem Tabak besteht,
c) der Filter einen Zugwiderstand von 20 bis 50 mm WS pro cm Gesamtfilterlänge aufweist, und
d) der Filter eine Tabakstopfdichte von 350 bis 450mg/cm³ besitzt.

2. Rauchprodukt nach Anspruch 1, **dadurch gekennzeichnet, dass** die Tabakmischung des Tabakstrangs einen Anteil von 5-50% geschnittener Mittelrippe aufweist.

3. Rauchprodukt nach einem der Ansprüche 1 bis 2, **dadurch gekennzeichnet, dass** es eine in Umfangsrichtung verlaufende Filterventilationszone (7) aufweist, wobei der Ventilationsgrad 10 bis 90% beträgt.

4. Rauchprodukt nach Anspruch 3, **dadurch gekennzeichnet, dass** eine Ventilationszone am strangseitigen Ende des Filters angebracht ist

5. Rauchprodukt nach einem der Ansprüche I bis 4, **dadurch gekennzeichnet, dass** die Umhüllung des Tabakstrangs aus mindestens einer Lage rekonstituierten Tabak und/oder natürlichem Tabakblatt besteht

6. Rauchprodukt nach einem der Ansprüche 1 bis 5, **dadurch gekennzeichnet, dass** der Hohlfilter (3) aus festen Material wie Pappe oder Polymer, Celluloseacetat oder Cellulose besteht.

7. Rauchprodukt nach einem der Ansprüche 1 bis 6, **dadurch gekennzeichnet, dass** der Hohlfilter (3) ein koaxiales Innenrohr aufweist

8. Rauchprodukt nach Anspruch 7, **dadurch gekennzeichnet, dass** das Innenrohr (4) einen kreisförmigen, rechteckigen oder polygonalen Querschnitt hat.

9. Rauchprodukt nach Anspruch 7 oder 8, **dadurch gekennzeichnet, dass** das Innenrohr (4) über Stege (5) mit der Außenwand des Hohlfilter (3) verbunden ist

10. Rauchprodukt nach Anspruch 7 bis 9, **dadurch gekennzeichnet, dass** das Innenrohr (4) mit einem tabakfreien Material gefüllt ist.

## Claims

1. Smoking product composed of a wrapped tobacco strand and a filtration system attached to same, which is connected with the tobacco strand by a wrapping paper, the filtration system containing a tobacco filter section, **characterized in that**
a) the filtration system also contains a hollow filter (3) to improve the sensory properties, which is coaxially positioned on the mouth side of the tobacco filter section (2),
b) the filter is composed of aromatic tobaccos without using mid-rib, reconstituted or expanded tobacco,
c) the filter has a drawing resistance of 20 to 50 mm water column per cm total filter length,
d) the filter has a tobacco plug density of 350 to 450 mg/cm³.

2. Smoking product according to claim 1, **characterized in that** the tobacco mixture of the tobacco strand comprises a proportion of 5 to 50% cut mid-rib.

3. Smoking product according to one of claims 1 to 2, **characterized in that** it has a filter ventilation zone (7) running in circumferential direction, the ventilation level being 10 to 90%.

4. Smoking product according to claim 3, **characterized in that** a ventilation zone is provided at the strand-side end of the filter.

5. Smoking product according to one of claims 1 to 4, **characterized in that** the wrapper of the tobacco strand is composed of at least one layer of reconstituted tobacco and/or natural tobacco leaf.

6. Smoking product according to one of claims 1 to 5, **characterized in that** the hollow filter (3) is composed of solid material such as cardboard or polymer, cellulose acetate or cellulose.

7. Smoking product according to one of claims 1 to 6, **characterized in that** the hollow filter (3) has a coaxial internal tube.

8. Smoking product according to claim 7, **characterized in that** the internal rube (4) has a circular, square or polygonal cross-section.

9. Smoking product according to claim 7 or 8, **characterized in that** the internal tube (4) is connected via links (5) with the external wall of the hollow filter (3).

10. Smoking product according to claim 7 to 9, **characterized in that** the internal tube (4) is filled with a tobacco-free material.

## Revendications

1. Produit à fumer constitué d'un cordon de tabac enrobé et d'un système de filtrage adjacent à celui-ci qui est relié au cordon de tabac à l'aide d'un papier de gainage, le système de filtrage contenant une partie filtrant le tabac,
**caractérisé en ce que**
a) le système de filtrage comporte, en plus, un filtre creux (3) pour l'amélioration des propriétés ozganoleptiques, lequel filtre est rajouté coaxialement à la partie filtrant le tabac (2) du côté de la bouche,
b) le filtre est constitué de tabacs aromatiques sans utilisation de nervure centrale, de tabac reconstitué ou de tabac expansé,
c) le filtre présente une résistance à la traction de 20 à 50 mm CE par cm de longueur totale de filtre, et
d) le filtre présente une densité apparente de tabac de 350 à 450 mg/cm³.

2. Produit à fumer selon la revendication 1, **caractérisé en ce que** le mélange de tabac du cordon de tabac présente une portion de 5-50 % de nervure centrale coupée.

3. Produit à fumer selon l'une quelconque des revendications 1 à 2, **caractérisé en ce qu'**il comporte une zone de ventilation de filtre (7) s'étendant dans la direction périphérique, le degré de ventilation étant compris entre 10% et 90 %.

4. Produit à fumer selon la revendication 3, **caractérisé en ce qu'**une zone de ventilation est placée à l'extrémité du filtre se trouvant du côté du cordon

5. Produit à fumer selon l'une quelconque des revendications 1 à 4, **caractérisé en ce que** l'enrobage du cordon de tabac est constitué d'au moins une couche de tabac reconstitué et/ou d'une feuille de tabac naturel.

6. Produit à fumer selon l'une quelconque des revendications 1 à 5, **caractérisé en ce que** le filtre creux (3) est constitué d'une matière solide telle qu'un carton ou un polymère, un acétate de cellulose ou une cellulose.

7. Produit à fumer selon l'une quelconque des revendications 1 à 6, **caractérisé en ce que** le filtre creux (3) comporte un tube intérieur coaxial

8. Produit à fumer selon la revendication 7, **caractérisé en ce que** le tube intérieur (4) a une section transversale circulaire, rectangulaire ou polygonale.

9. Produit à fumer selon la revendication 7 ou 8, **caractérisé en ce que** le tube intérieur (4) est relié à la paroi extérieure du filtre creux (3) à l'aide d'arêtes (5).

10. Produit à fumer selon les revendications 7 à 9, **caractérisé en ce que** le tube intérieur (4) est rempli avec une matière exempte de tabac.
